# FASCICULE DE BREVET EUROPEEN

(11) **EP 0 171 324 B1**
(45) Date de publication et mention de la délivrance du brevet: **26.04.1989**
(21) Numéro de dépôt: 85401486.7
(22) Date de dépôt: 18.07.1985
(51) Int. Cl.: E04F 15/08, E04F 15/02

(54) **Procédé de pose de carreaux ou carrelage en revêtement de sols et éléments de construction pour la mise en oeuvre de ce procédé**
Verfahren zum Auflegen von Fliesen oder Platten als Bodenbekleidung und die Konstruktionsteile zur Ausführung dieses Verfahrens
Method to lay slabs or tiles for covering the soil, and construction elements for carrying out this method

(30) Priorité: 23.07.1984 FR 8411660
(43) Date de publication de la demande: 12.02.1986
(73) Titulaire: Liotard, André, F-83700 Saint Raphael (FR)
(72) Inventeur: Liotard, André, F-83700 Saint Raphael (FR)
(74) Mandataire: Lerner, François

(56) Documents cités:
- CH-A- 323 845
- CH-A- 527 343
- DE-A- 3 000 845
- FR-A- 683 091
- FR-A- 1 087 971
- FR-A- 2 436 859
- GB-A- 375 704
- US-A- 1 374 082

## Description

L'invention a pour objet un procédé de pose de carreaux ou carrelage en revêtement de sols ainsi que le carrelage posé selon ce procédé.

La pose des carreaux lourds, en terre cuite, demi-grès, grès, ciments de composition diverse, etc... en revêtement de sols des bâtiments est faite, traditionnellement, sur un bain de mortier constituant une chape de pose sur le support existant : planchers divers ou dalle en béton par exemple.

La chape formée par le bain de mortier a pour objet de permettre d'assurer la régularité et la planéité de la pose des carreaux, ainsi que la fixation des carreaux sur cette chape. La pose est complétée ensuite par la façon des joints entre les carreaux par bain de mortier de ciment liquide. Ce procédé classique a de nombreux inconvénients, et notamment les suivants :
1. il n'oppose aucune barrière à la transmission des bruits d'impact au travers du plancher, la chape de pose rendant solidaires le carrelage et le plancher, sauf à exécuter une dalle flottante par interposition entre le plancher et la chape d'un matériau isolant indépendant du plancher, ce qui grève évidemment assez considérablement le prix de la construction, sans donner d'autre part entière satisfaction car il est difficile d'éviter la formation de défauts locaux de cette dalle flottante formant des ponts sonores.
2. il impose une exécution longue en elle-même, pénible et nécessitant l'intervention de spécialistes très consciencieux.
3. l'utilisation d'un bain de mortier et le rejointoiement ultérieur au bain de ciment peut introduire des désordres dans la construction tels que des taches de ciment sur le carrelage et à la base des cloisons notamment en plâtre de la construction ;
4. il oblige en pratique sur tout le tour de la pièce à recouper les carreaux pour venir au contact des cloisons, ce recoupage étant là encore un travail difficile et long.

Parmi les documents connus relatifs aux techniques de pose des carreaux, on peut en particulier relever les brevets FR-A-2 436 859 et CH-A-527 343.

Au document FR-A-2 436 859 est décrit un procédé destiné à la réalisation de revêtements de sols qui s'apparente étroitement au système classique de pose sur les murs de carreaux préassem- blés et précollés sur une plaque support.

Dans ce cas, les carreaux ne sont donc pas libres individuellement et ne comportent pas de moyens de verrouillage tant mutuel que dans leur ensemble, ce qui impose toute une préparation préalable à la pose en elle-même du carrelage.

Quant au brevet CH-A-527 343, il propose une solution qui consiste, pour des dalles en béton ou en matériaux comparables, à prévoir des rainures ou des bouvets sur certaines au moins des tranches de ces dalles de manière à faire coopérer, lors de la pose, les bouvets d'une dalle et les rainures des dalles adjacentes.

Malheureusement l'enseignement de ce document se limite à ce système de verrouillage mutuel, sans proposer de réelles solutions pour renouveler fondamentalement les techniques de pose des carreaux.

C'est donc dans ce contexte que l'invention a pour objet, en résolvant les diverses difficultés ci- dessus mentionnées, de rendre la pose des carrelages très aisée et de conférer au carrelage posé des qualités propres supérieures à celles qu'on obtient selon les procédés classiques et connus.

Plus précisément, le procédé de pose de carreaux ou carrelage en céramique, terre cuite, grès ou analogue pour constituer un revêtement de sols sur une dalle ou un plancher, indique selon l'invention que
- l'on place sur la dalle ou le plancher une moquette, un tapis aiguilleté, un tapis composé ou analogue formant feuille ou couche d'isolation phonique et de support
- l'on dispose sur cette couche lesdits carreaux en céramique, terre-cuite, grès ou analogue qui comportent des moyens de verrouillage mutuels tels qu'au moins une tranche bouvetée et/ou une tranche rainurée, en faisant correspondre et engageant les bouvets (ou les rainures) d'un carreau avec et dans les rainures (ou sur les bouvets) des carreaux adjacents, tout en laissant libre de carreaux, à la périphérie de la surface à recouvrir, en bordure des parois de limitation de cette surface, une bande d'une certaine largeur,
- et l'on positionne et fixe dans cette bande, qui occupe toute sa largeur, une contre-plinthe en bois, matériau plastique, aggloméré ou autre matériau analogue. ladite contre-plinthe comportant sur sa tranche dirigée vers le carrelage posé, des moyens de verrouillage tels qu'un bouvet ou une rainure, conformés pour s'engager dans ou sur les moyens de verrouillage précités des carreaux, tels que rainures ou bouvets adjacents des carreaux, contre lesquels elle porte et qu'elle verrouille.

De cette façon la pose du carrelage s'effectue à sec, et non plus sur une chape de pose en mortier de béton, et en outre les carreaux sont isolés du plancher par la moquette ou le tapis sous-jacent support qui forme une excellente isolation phonique.

En effet, compte tenu de la planéité approchée obtenue par les surfaces supérieures des planchers actuels, sur lesquels un ragréage de l'ordre du millimètre suffit à assurer la régularité de pose d'une simple moquette, on peut selon le procédé de l'invention simplement poser sur un tel plancher une moquette en larges bandes qui pourront être déroulées. Un collage d'appoint éventuel peut être prévu réunissant la moquette au plancher ou à la dalle support du bâtiment. Sur ce tapis sont posés les carreaux dont les moyens de verrouillage mutuel assurent une bonne tenue de l'ensemble. Eventuellement un collage complémentaire des carreaux sur le tapis support peut être prévu soit à la colle, soit par bande adhésive double face.

On notera en outre que selon le procédé de l'invention, si l'on commence par exécuter le carrelage de la pièce par le centre, la pose du carrelage se termine lorsqu'on arrive à la périphérie de la pièce par la pose de la contre-plinthe contre la cloison, laquelle contre-plinthe encadre et verrouille l'ensemble du carrelage posé. On obtient de la sorte à la fois un très bel effet esthétique d'encadrement du carrelage, et d'autre part un verrouillage efficace de l'ensemble en évitant les opérations fastidieuses et délicates de recoupe des carreaux à la périphérie de la pièce.

L'invention se rapporte en outre à un carrelage posé en revêtement de sols. sur une dalle ou un plancher selon le procédé que l'on vient de présenter selon la revendication 4.

Mais l'invention et sa mise en oeuvre apparaîtront plus clairement à l'aide de la description qui va suivre faite en référence aux dessins annexés dans lesquels :
- la figure 1 montre de façon schématique et en perspective un carreau nouveau conçu selon l'invention ;
- la figure 2 montre en vue perspective le principe général de mise en place et de pose des carreaux conformément à l'invention ;
- la figure 3 montre schématiquement vu de dessus un carrelage réalisé avec sa bordure ;
- la figure 4 montre en vue perspective une variante d'un carreau pouvant être utilisé selon l'invention.

Selon le mode de réalisation illustré aux dessins et en se reportant tout d'abord aux figures 1 à 3, on utilise pour réaliser un carrelage 10 des carreaux individuels 11 de section horizontale sensiblement rectangulaire ou carrée comportant deux tranches ou bords plans 12, 13 en vis-à-vis et deux tranches 14, 15 en vis-à-vis comportant respectivement un bouvet 16 et une rainure 17.

Comme il apparaît plus clairement à la figure 2, le carrelage est posé sur un tapis 18 lui même posé sur une dalle support 19 par exemple en béton armé.

A la périphérie du carrelage, c'est-à-dire vers les cloisons ou parois 20 de la pièce carrelée on dispose des contre-plinthes 21 de largeur 1 appropriée à la largeur de l'espace compris entre la périphérie du carrelage et la cloison 20. Ces contre-plinthes comportent, dans l'exemple illustré, une rainure 22 sur les tranches adjacentes au carrelage 10 et s'adaptant sur le bouvet 16 des carreaux 11 adjacents. De façon à faciliter la mise en place de la contre-plinthe 21, celle-ci comporte en outre sur son bord externe inférieur un profil arrondi 21 a de dégagement et mise en place.

La construction est parachevée par la mise en place par dessus la contre-plinthe 21 d'une plinthe 23 qui peut être fixée à la cloison 20.

Avantageusement la contre-plinthe 21 comprend des passages en creux 24 sur sa face inférieure permettant le logement de canalisations, par exemple de câbles électriques 25. Pour effectuer la pose du carrelage, il suffit de placer sur le plancher ou la dalle de support 19 le tapis d'isolation 18 de qualité appropriée, tel qu'une moquette, un tapis aiguilleté, un tapis composé, par exemple du type connu sous la dénomination « lsolamur de la Société France Tapis. Le tapis ou la moquette doit seulement présenter une surface de pose suffisamment rigide pour permettre la pose aisée des carreaux et doit répondre aux normes d'atténuation des bruits correspondant à l'usage des lieux. Le tapis ou la moquette peuvent éventuellement être collés à la dalle 19, mais cela n'est pas une obligation et généralement il suffira de les poser et dérouler sur place.

On procède ensuite à la pose des carreaux en commençant par le centre de la pièce, et en engageant mutuellement les bouvets 16 d'un carreau dans les rainures 17 du carreau adjacent. En bordure de la pièce, on pose les contre-plinthes 21 de largeur appropriée à l'espace restant entre le carrelage 10 et les cloisons ou murs de la pièce. Cette largeur sera en général inférieur à la moitié d'un carreau, quoique des largeurs plus grandes peuvent être utilisées si on recherche un effet esthétique correspondant d'encadrement. La contre-plinthe 21 comportera soit une rainure 22 pour loger des bouvets 16, soit un bouvet pour loger les rainures du côté opposé de la pièce, à moins qu'on prévoie pour la tranche opposée des carreaux 11 comportant deux bouvets 16 sur leurs tranches opposées. La contre-plinthe est avantageusement réalisée en bois, matériau plastique ou similaire facile à profiler selon de grandes longueurs et à découper à la mesure aussi bien en longueur qu'en largeur pour permettre d'adaptation précise aux dimensions du local. Si des canalisations 25 doivent être placées dans la contre-plinthe, cette opération est effectuée juste avant sa mise en place.

Après quoi on positionne la plinthe 23 et on la fixe aux murs et aux cloisons de la pièce, ce qui assure le verrouillage de toute la construction.

Bien entendu on peut si désirer prévoir en outre un collage complémentaire des carreaux 11 sur le tapis support et/ou de la contre-plinthe. Cependant on préférera généralement ne pas coller la contre-plinthe de façon à permettre un accès aux canalisations 25 par simple démontage de la plinthe 23.

De préférence l'épaisseur de la contre-plinthe est sensiblement égale à celle des carreaux 11 afin de réaliser une bonne planéité de la surface du sol.

Selon la variante de réalisation d'un carreau illustré à la figure 4, le carreau 30 comporte un bouvet 31 sur deux de ces tranches et une rainure correspondante 32 sur ses deux autres tranches. Avec un tel carreau, il est possible d'obtenir un verrouillage mutuel plus efficace des carreaux qui sont verrouillés sur les quatre tranches au lieu de l'être sur deux seulement d'entre elles.

Diverses variantes peuvent être apportées au mode de réalisation illustré et décrit en respectant le contenu des revendications.

Ainsi par exemple, les moyens de verrouillage des carreaux peuvent être de configuration différente de celle d'un bouvet et d'une rainure correspondante ; par exemple les bords des carreaux peuvent être en forme de V saillant ou de V rentrant assurant une même fonction de verrouillage.

De même, on peut éventuellement après la pose des carreaux terminer un carrelage en faisant des joints au moyen d'un produit d'emploi facile tel que des pâtes plastiques ou des laits de suspensions appropriées. Ces joints auront essentiellement une fonction d'aspect, la mise en place et le verrouillage des carreaux étant assuré par les moyens décrits.

Outre les carreaux mentionnés, l'invention peut s'appliquer à la pose d'éléments de sol divers, tels par exemple que des dalles de pierre. La nature du tapis sousjacent de pose sera chaque fois choisie en fonction des impératifs de la construction : isolation phonique et/ou thermique, résistance de charge, élasticité ou rigidité, etc...

## Revendications

1. Procédé de pose de carreaux (11, 30) ou carrelage (10) en céramique, terre cuite, grès ou analogue pour constituer un revêtement de sols sur une dalle ou un plancher (19), dans lequel
- on place sur la dalle ou le plancher (19) une moquette, un tapis aiguilleté, un tapis composé ou analogue formant feuille ou couche d'isolation phonique et de support (18)
- on dispose sur cette couche lesdits carreaux (11, 30) en céramique, terre-cuite, grès ou analogue qui comportent des moyens de verrouillage mutuels tels qu'au moins une tranche bouvetée (16, 31) et/ou une tranche rainurée (17, 32), en faisant correspondre et engageant les bouvets (ou les rainures) d'un carreau avec et dans les rainures (ou sur les bouvets) des carreaux adjacents, tout en laissant libre de carreaux, à la périphérie de la surface à recouvrir, en bordure des parois (20) de limitation de cette surface, une bande d'une certaine largeur (I),
- et on positionne et fixe dans cette bande, qui occupe toute sa largeur (I), une contre-plinthe (21) en bois, matériau plastique, aggloméré ou autre matériau analogue, ladite contre-plinthe comportant sur sa tranche dirigée vers le carrelage posé, des moyens de verrouillage tels qu'un bouvet ou une rainure (22) conformés pour s'engager dans ou sur les moyens de verrouillage précités des carreaux, tels que rainures (17, 32) ou bouvets (16, 31) adjacents des carreaux contre lesquels elle porte et qu'elle verrouille.

2. Procédé selon la revendication 1 caractérisé en ce que la surface à carreler formant surface d'une pièce, on pose par dessus les contre-plinthes (21), en les fixant sur les murs ou cloisons formant parois de limitation de la pièce, des plinthes (23) qui verrouillent au sol lesdites contre-plinthes (21).

3. Procédé selon la revendication 2 caractérisé en ce qu'on prévoit sur le bord externe inférieur de la contre-plinthe (21) un profil arrondi (21a) de dégagement et de mise en place.

4. Carrelage (10) posé en revêtement de sols sur une dalle ou un plancher (19) selon le procédé conforme à l'une quelconque des revendications 1 à 3 du type comprenant des carreaux (11, 30) assemblés, en céramique, terre-cuite, grès ou analogue comportant, au moins sur deux tranches (14, 15) en vis-à-vis et engagés l'un dans l'autre, un bouvet (16, 31) et/ou une rainure (17, 32) de verrouillage mutuel de deux carreaux adjacents, caractérisé en ce qu'il comprend, en outre,
- une moquette, un tapis aiguilleté, un tapis composé ou analogue formant couche d'isolation phonique et de support posé sous les carreaux (11, 30), directement en appui sur la dalle ou le plancher (19),
- et, disposées à la périphérie de la surface carrelée et venant en appui par leur tranche opposée à celle en regard du carrelage contre les parois (20) de limitation de la surface à recouvrir, des contre-plinthes (21) en bois, matériau plastique, aggloméré ou autre matériau analogue qui comportent sur leur tranche dirigée vers le carrelage posé, au moins un bouvet (21) ou une rainure (22) engagé dans ou sur une rainure (17, 32) ou un bouvet (16, 31) adjacent des carreaux contre lesquels elles portent.

5. Carrelage selon la revendication 4, caractérisé en ce que les contre-plinthes (21) sont formées avec, sur leur bord externe inférieur, un profil arrondi (21a) de dégagement et de mise en place le long des parois (20) de limitation de la surface à recouvrir.

## Claims

1. A method of laying tiles (11, 30) or flooring slabs (10) of ceramic material, carthenware, sandstone or the like to provide a floor covering on a slab floor or boarded floor (19) in which :
- on the slab or boarded floor (19) there is placed a moquette, a needleloom carpet, a composition carpet or the like forming a backing and sound insulating layer (18),
- on this layer are laid the said tiles (11, 30) of ceramic material, earthenware, sandslone or the like which comprise mutual interlocking means such as at least a tongued portion (16, 31) and/or a grooved portion (17, 32) corresponding thereto, the tongues (or grooves) of one tile engaging in the grooves (or on the tongues) of the adjacent tiles, while leaving around the periphery of the surface to be covered, bordering on the walls (20) which bound the said surface, a strip of a certain width (1) which is free of tiles,
- a counter-plinth (21) of wood, plastics material, agglomerate or other similar material is positioned and fixed in this strip, the said counter-plinth comprising on its edge which is towards the laid tiles, locking means such as a tongue or a groove (22) which are shaped in such a way as to engage into or over the aloresaid tile locking means, such as the adjacent grooves (17, 32) or tongues (16, 31) on the tiles against which it bears and locks it.

2. A method according to Claim 1, characterised in that if the surface to be tiled forms the surface of a room, there are laid on the counter-plinths (21), fixing them to the walls or partitions which form the boundary walls of the room, plinths (23) which lock the said counter-plinths (21) to the floor.

3. A method according to Claim 2, characterised in that on the lower outer edge of the counter-plinth (21) there is a rounded profile (21a) to facilitate removal and fitment.

4. Tiling (10) laid as a floor covering over a slab covered or boarded floor (19) using the method according to any one of Claims 1 to 3, of the type comprising assembled tiles (11, 30) of ceramic, earthenware, sandstone or similar material, comprising on at least two edges (14, 15) which are facing each other and which engage in each other, a tongue (16, 31) and/or a groove (17, 32) for mutual locking of two adjacent tiles, characterised in that in addition it comprises
- a moquette, a needleloom carpet, a composition carpet or the like forming a backing and a sound insulating layer laid on the tiles (11, 30), resting directly on the slabbed or boarded floor (19),
- and, disposed on the periphery of the tiled surface and bearing via its edge which is opposite that of the tiling, against the boundary walls (20) of the surface to be covered, counter-plinths (21) of wood, plastics material, agglomerate or other similar material which comprise on their edge which is towards the laid tiles at least one tongue (21) or a groove (22) engaged into or over an adjacent groove (17, 32) or tongue (16, 31) on the tiles against which they bear.

5. Tiling according to Claim 4, characterised in that the counter-plinths (21) are formed with, on their bottom outer edge, a rounded profile (21a) to facilitate removal and fitment along the walls (21) which define the surface to be covered.

## Patentansprüche

1. Verfahren zum Verlegen von Fliesen (11, 30) oder eines Fliesenbelages (10) aus Keramik, Terracotta, Sandstein oder ähnlichem zur Bildung eines Bodenbelags auf einer Platte oder einem Fußboden (19), bei dem
- auf der Bodenplatte oder dem Fußboden (19) Auslegeware, ein Nadelfilzteppich, ein Mehrschichtteppich oder ähnliches als Folie oder Schicht (18) zur Schallisolierung und zur Unterlage verlegt wird,
- auf dieser Schicht die Fliesen (11, 30) aus Keramik, Terracotta, Sandstein oder ähnlichem angeordnet werden, die mit Mitteln zum gegenseitigen Verriegeln ausgestattet sind, wie z. B. mindestens mit einer einen Vorsprung (16, 31) und/oder eine Nut (17, 32) aufweisenden Randfläche, wobei jeweils die Vorsprünge (oder die Nuten) einer Fliese den Nuten (oder den Vorsprüngen) der benachbarten Fliesen entsprechend ausgebildet und in diese eingreifend zusammengefügt werden, und wobei am äußeren Rand der zu bedeckenden Fläche vor den diese Fläche begrenzenden Wänden (20) ein Band mit einer gewissen Breite (1) frei von Fliesen gelassen wird, und
- auf diesem Band über dessen gesamte Breite (1) hinweg eine Gegenleiste (21) aus Holz, Kunststoff, Preßstoff oder ähnlichem Material angebracht und befestigt wird, die auf ihrer dem verlegten Fliesenbelag zugewandten Randfläche mit Mitteln zum Verriegeln, wie einem Vorsprung oder einer Nut (22), ausgestattet ist, wobei diese so ausgebildet sind, daß sie mit den vorgenannten benachbarten Verriegelungsmitteln, wie Nuten (17, 32) oder Vorsprüngen (16, 31), der von der Gegenleiste eingeklemmten und verriegelten Fliesen in Eingriff bringbar sind.

2. Verfahren nach Anspruch 1, dadurch gekennzeichnet, daß, falls die zu verlegende Fläche den Boden eines Raums bildet, über den Gegenleisten (21) Leisten (23) verlegt werden, die an den Wänden oder Trennwänden, welche die Begrenzung des Raumes bilden befestigt werden und die Gegenleisten (21) am Boden verriegeln.

3. Verfahren nach Anspruch 2, dadurch gekennzeichnet, daß am unteren Außenrand der Gegenleiste (21) ein gerundetes Einsetz- und Abnahmeprofil (21 a) vorgesehen ist.

4. Fliesenpflaster (10) als Bodenbelag auf einer Platte oder einem Fußboden (19) gemäß dem Verfahren nach einem der Ansprüche 1 bis 3, der Art mit zusammengesetzten Fliesen (11, 30) aus Keramik, Terracotta, Sandstein oder ähnlichem, die auf mindestens zwei einander gegenüberliegenden Randflächen (14,15) mit einem Vorsprung (16. 31) und/oder einer Nut (17, 32) zum gegenseitigem Verriegeln zweier nebeneinanderliegender Fliesen ausgestatten sind, dadurch gekennzeichnet, daß der Fliesenbelag außerdem aufweist
- eine unter den Fliesen (11, 30) unmittelbar auf der Bodenplatte oder dem Fußboden (19) verlegte Auslegeware, einen Nadelfilzteppich, einen Mehrschichtteppich oder ähnliches als Folie oder Schicht zur Schallisolierung und zur Unterlage
- und Gegenleisten (21) aus Holz, Kunststoff, Preßtoff oder ähnlichem Material, die am Außenumfang der gefliesten Fläche angeordnet sind und sich auf ihrer dem Fliesenbelag gegenüberliegenden Randfläche gegen die die zu bedeckende Fläche begrenzenden Wände (20) abstützen, wobei diese Gegenleisten auf ihrer dem Fliesenbelag zugewandten Randfläche mindestens einen Vorsprung (21) oder eine Nut (22) aufweisen, die mit einer angrenzenden Nut (17, 32) bzw. einem angrenzenden Vorsprung (16, 31) .der Fliesen, gegen die sie stoßen, in Eingriff stehen.

5. Fliesenbelag nach Anspruch 4, dadurch gekennzeichnet, daß am unteren Außenrand der Gegenleisten (21) ein gerundetes Einsetz- und Abnahmeprofil (21a) zum Einsetzen und Abnehmen entlang der die zu bedeckende Fläche begrenzenden Wände (20) ausgebildet ist.
